# EUROPÄISCHE PATENTANMELDUNG

(11) **EP 4 775 368 A1**
(43) Veröffentlichungstag der Anmeldung: **15.07.2026**
(21) Anmeldenummer: 25151085.5
(22) Anmeldetag: 10.01.2025
(51) Int. Cl.: B27B 27/10, B27B 27/00, B27B 27/08

(54) **ANSCHLAGVORRICHTUNG FÜR EINE WERKZEUGMASCHINE**

(71) Anmelder: Mafell AG, 78727 Oberndorf a.N. (DE)
(72) Erfinder: BASALLA, Felix, 78727 Oberndorf-Beffendorf (DE); DAUS, Felix, 78655 Dunningen- Seedorf (DE); SCHILLINGER, Robin, 72290 Loßburg (DE)
(74) Vertreter: Manitz Finsterwald Patent- und Rechtsanwaltspartnerschaft mbB

(57) **Zusammenfassung**

Eine Anschlagvorrichtung (10) für eine Werkzeugmaschine (100), insbesondere für eine Kapp- und Gehrungssäge, umfasst einen unteren Anschlag (11) und einen oberen Anschlag (12). Der untere Anschlag (11) und der obere Anschlag (12) sind zum Ausführen einer Freigabebewegung zwischen einer eingeklappten Position und einer ausgeklappten Position beweglich miteinander verbunden. Die Freigabebewegung umfasst eine Schwenkbewegung um eine Schwenkachse (A).

## Beschreibung

Die Erfindung betrifft eine Anschlagvorrichtung für eine Werkzeugmaschine, insbesondere für eine Kapp- und Gehrungssäge. Zudem betrifft die Erfindung eine solche Werkzeugmaschine, insbesondere eine Kapp- und Gehrungssäge.

Kapp- und Gehrungssägen weisen üblicherweise Anschläge auf, an die zu bearbeitende Werkstücke während des Arbeitsvorgangs angedrückt werden können, sodass die Werkstücke präzise auf dem Arbeitstisch der Maschine platziert werden können. Zudem weisen derartige Sägen die Eigenschaft auf, dass das Sägeblatt innerhalb eines bestimmten Winkelbereichs um eine horizontale und zur Rotationsachse des Sägeblatts orthogonale Neigungsachse geneigt werden kann, um schräge Schnitte auszuführen.

Bei schrägen Schnittführungen stellt sich jedoch das Problem, dass die Anschläge üblicherweise verschoben oder entfernt werden müssen, um genügend Platz für das Sägeblatt zu schaffen. In der Druckschrift US 2015/0082962 A1 sind beispielsweise Anschläge offenbart, bei denen ein oberer Teil des Anschlags relativ zu einem unteren Teil des Anschlags verschoben werden kann, um ausreichend Platz für das Sägeblatt zu schaffen.

Aufgrund des Verschiebens muss üblicherweise auf einen Teil der Anschlagsfläche verzichtet werden. Dies führt dazu, dass dünne oder kleinere Werkstücke nicht richtig platziert oder angespannt werden können. Somit ist sicheres und präzises Arbeiten für diese Anwendungen nur bedingt möglich. Werden die Anschläge vollständig entfernt, haben die Anschläge keinen definierten Ablageort. Dies birgt die Gefahr, dass die Anschläge beschädigt werden oder verloren gehen können.

Es ist eine Aufgabe der vorliegenden Erfindung, eine Anschlagvorrichtung vorzuschlagen, die einfach herzustellen und somit kostengünstig ist, eine ausreichende Anlagefläche für Werkstücke bietet und die Beschädigungen und Verlust vermeidet.

Diese Aufgabe wird durch eine Anschlagvorrichtung mit den Merkmalen des Anspruchs 1 gelöst. Vorteilhafte Weiterbildungen sind in den abhängigen Ansprüchen definiert und ergeben sich aus der Beschreibung sowie den Zeichnungen.

Die erfindungsgemäße Anschlagvorrichtung dient zur Verwendung mit einer Werkzeugmaschine, insbesondere einer Kapp- und Gehrungssäge, und umfasst einen unteren Anschlag und einen oberen Anschlag. Der untere Anschlag und der obere Anschlag sind zum Ausführen einer Freigabebewegung zwischen einer eingeklappten Position und einer ausgeklappten Position beweglich miteinander verbunden. Die Freigabebewegung umfasst eine Schwenkbewegung um eine Schwenkachse.

Beispielhaft für eine Werkzeugmaschine wird in insbesondere eine Kapp- und Gehrungssäge genannt. Grundsätzlich ist es aber denkbar, die Anschlagvorrichtung auch für jegliche andere Werkzeugmaschinen zu verwenden, bei denen mit Anschlägen gearbeitet wird. Derartige Werkzeugmaschinen weisen in der Regel einen insbesondere elektrischen Antrieb auf, der ein Arbeitswerkzeug wie beispielsweise ein Sägeblatt antreibt. Insbesondere kommen Werkzeugmaschinen in Betracht, die einen Arbeitstisch aufweisen, auf dem die Anschlagvorrichtung vorzugsweise befestigt werden kann.

Wie beschrieben, weist die Anschlagvorrichtung einen unteren Anschlag und einen oberen Anschlag auf. Dies bedeutet, dass bei bestimmungsgemäßer Verwendung der untere Anschlag unterhalb des oberen Anschlags angeordnet ist, insbesondere der obere Anschlag auf dem unteren Anschlag aufliegt. Insbesondere kann der untere Anschlag zur lösbaren, ortsfesten Befestigung an einem Arbeitstisch geeignet sein.

Unter einer Freigabebewegung wird im Rahmen der vorliegenden Erfindung eine Bewegung verstanden, die dazu dient, zumindest einen Teil der Anschlagvorrichtung aus einem vorbestimmten Bereich herauszubewegen, diesen vorbestimmten Bereich also freizugeben. Insbesondere kann damit für das Beispiel einer Kapp-und Gehrungssäge gemeint sein, dass der vorbestimmte Bereich einem Arbeitsbereich entspricht, der zwar für schräge Schnitte benötigt wird, also für Schnitte, bei denen das Sägeblatt geneigt ist, der jedoch nicht für gerade Schnitte benötigt wird, bei denen das Sägeblatt nicht geneigt ist, sondern in einer vertikalen Ebene liegt. Mit anderen Worten entspricht dieser vorbestimmte Bereich einem Kollisionsbereich, in dem das Sägeblatt im Falle eines schrägen Schnitts mit der Anschlagvorrichtung kollidieren könnte, nicht jedoch im Falle eines geraden Schnitts. Dabei entspricht die ausgeklappte Position der Position, in welcher dieser vorbestimmte Bereich freigegeben ist, und die eingeklappte Position entspricht der Position, in welcher dieser vorbestimmte Bereich nicht freigegeben ist.

Somit umfasst bei der vorliegenden Erfindung die Freigabebewegung eine Schwenkbewegung. Der obere Anschlag kann folglich in die ausgeklappte Position geschwenkt, insbesondere nach oben seitlich weggeschwenkt werden. Dadurch kann der obere Anschlag seitlich an der Maschine positioniert werden und hat in diesem Zustand eine definierte Position, muss also nicht abgenommen und weggelegt werden. Gegenüber einer Lösung, bei der der obere Anschlag seitlich verschoben wird, ist die erfindungsgemäße Lösung einfacher herzustellen und dadurch kostengünstiger, da keine Linearführung zwischen den beiden Anschlägen erforderlich ist. Zudem ergibt sich eine größere Auflagefläche für die zu bearbeitenden Werkstücke, was in höherer Sicherheit und Präzision sowie einem besseren Arbeitsergebnis resultiert.

Der untere Anschlag oder der obere Anschlag kann zu der Schwenkachse translatorisch beweglich angeordnet sein. Insbesondere kann der jeweilige Anschlag innerhalb einer Bewegungsebene der Freigabebewegung vertikal und/oder horizontal beweglich angeordnet sein.

Die Freigabebewegung kann außerdem, also neben der Schwenkbewegung, eine translatorische Bewegung umfassen. Mit anderen Worten kann die Freigabebewegung eine kombinierte Schwenkbewegung und translatorische Bewegung sein, insbesondere dann, wenn neben der Schwenkbewegung um die Schwenkachse die Schwenkachse selbst translatorisch beweglich angeordnet ist. Die translatorische Bewegung kann grundsätzlich linear, aber auch entlang einer Kurvenbahn, insbesondere entlang einer Kreisbahn, verlaufen.

Der obere Anschlag kann in der eingeklappten Position auf dem unteren Anschlag aufliegen. Mit anderen Worten wird die eingeklappte Position durch den unteren Anschlag definiert. Dadurch bilden der untere und der obere Anschlag gemeinsam eine vergleichsweise große, geschlossene Anschlagfläche für gerade Schnitte.

Es kann ein Führungsstück vorgesehen sein, das mit dem unteren Anschlag und/oder dem oberen Anschlag beweglich verbunden ist. Das Führungsstück ist vorzugsweise Teil des oberen Anschlags, also einteilig mit dem oberen Anschlag ausgebildet, kann alternativ aber auch einteilig mit dem unteren Anschlag oder als separates Bauteil zu den Anschlägen ausgebildet sein. Das Führungsstück dient insbesondere dazu, durch seine körperlichen Merkmale und seine körperliche Ausgestaltung die Freigabebewegung zu definieren.

So kann das Führungsstück eine Kulisse aufweisen, in die ein Bolzen eingreift, der entweder an dem unteren Anschlag oder an dem oberen Anschlag ortsfest angeordnet ist. Die Kulisse kann eine längliche Materialausnehmung im Führungsstück sein, die etwa kurven- oder kreisbahnförmig verläuft. Der Bolzen erstreckt sich durch die Kulisse, sodass sich das Führungsstück mit der Kulisse um den Bolzen herumbewegen kann.

Der Bolzen kann entfernbar, insbesondere werkzeuglos entfernbar sein. Dazu kann der Bolzen ein Sicherungselement, beispielsweise einen Sicherungssplint, aufweisen. Dadurch kann das Führungsstück von dem unteren und/oder oberen Anschlag entfernbar sein, wenn man dieses nicht nur ein- oder ausklappen, sondern vollständig entfernen will.

Das Führungsstück ist insbesondere mit entweder dem unteren Anschlag oder dem oberen Anschlag um die Schwenkachse schwenkbar verbunden ist. Damit ist insbesondere eine reine Schwenkbewegung gemeint, die keine anderen Bewegungsanteile aufweist. Dies kann etwa durch einen weiteren Bolzen oder Stift dargestellt sein, der ortsfest an dem jeweiligen Anschlag und dem Führungsstück vorgesehen ist.

Vorzugsweise umfasst die Anschlagvorrichtung ein Fixierelement zum Fixieren der Anschläge aneinander, also in der eingeklappten Position. Dabei kann es sich beispielsweise um einen Stift, Bolzen oder eine Schraube, insbesondere eine Flügelschraube, handeln.

Um den unteren Anschlag sicher, jedoch lösbar an einem Arbeitstisch der Werkzeugmaschine zu fixieren, kann dieser mit einer Befestigungseinrichtung versehen sein.

Vorzugsweise ist eine Länge des oberen Anschlags in einer Richtung orthogonal zu der Schwenkachse größer als eine Länge des unteren Anschlags in einer Richtung orthogonal zu der Schwenkachse. Somit ist, wenn sich der obere Anschlag in der ausgeklappten Position befindet, ein größerer Abstand der Anschlagvorrichtung zum Sägeblatt vorhanden, wodurch auch schräge Schnitte möglich sind, ohne dass das Sägeblatt mit der Anschlagvorrichtung kollidiert.

Die erfindungsgemäße Werkzeugmaschine ist, wie oben beschrieben, insbesondere eine Kapp- und Gehrungssäge und umfasst einen Arbeitstisch, ein Werkzeug, beispielsweise ein Sägeblatt, einen vorzugsweise elektrischen Antrieb zum Antreiben des Werkzeugs und die oben beschriebene Anschlagvorrichtung. Die Anschlagvorrichtung ist ausgebildet, lösbar an dem Arbeitstisch befestigt zu werden. Dies kann insbesondere mit der zuvor beschriebenen Befestigungseinrichtung geschehen.

Es versteht sich, dass Merkmale und Ausführungen, die nur in Zusammenhang mit der Anschlagvorrichtung explizit erwähnt wurden, selbstverständlich auch für die Werkzeugmaschine gelten, welche die Anschlagvorrichtung umfasst, und umgekehrt.

Nachfolgend wird die Erfindung unter Bezugnahme auf ein in den Zeichnungen schematisch gezeigtes Ausführungsbeispiel beschrieben. In den Zeichnungen zeigt
- Fig. 1: eine perspektivische Ansicht eines Ausführungsbeispiels einer Werkzeugmaschine in Form einer Kapp- und Gehrungssäge mit einer Anschlagvorrichtung,
- Fig. 2: eine perspektivische isolierte Ansicht der Anschlagvorrichtung aus Fig. 1,
- Fig. 3: eine weitere perspektivische Ansicht der Anschlagvorrichtung aus Fig. 1 und 2,
- Fig. 4: eine perspektivische Ansicht eines oberen Anschlags der Anschlagvorrichtung aus Fig. 2 und 3,
- Fig. 5: eine weitere perspektivische Ansicht des oberen Anschlags aus Fig. 4,
- Fig. 6: eine perspektivische Ansicht eines Teils einer Anschlagvorrichtung gemäß einem zweiten Ausführungsbeispiel,
- Fig. 7: eine perspektivische Ansicht der Anschlagvorrichtung aus Fig. 6 und
- Fig. 8: eine weitere perspektivische Ansicht eines Teils der Anschlagvorrichtung aus Fig. 6 und 7.

In Fig. 1 ist eine Kapp- und Gehrungssäge als Ausführungsbeispiel für eine erfindungsgemäße Werkzeugmaschine 100 gezeigt. Die Maschine 100 umfasst unter anderem einen Arbeitstisch 101, ein Werkzeug 102, nämlich ein Sägeblatt, einen Antrieb 103 zum Antreiben des Werkzeugs 102 sowie eine Anschlagvorrichtung 10, welche lösbar an dem Arbeitstisch 101 befestigt ist.

Der Arbeitstisch 101 dient als Unterlage für mit der Kapp- und Gehrungssäge 100 zu bearbeitende Werkstücke und ist um die Vertikale drehbar gelagert, um Gehrungsschnitte ausführen zu können. Hierfür ist der Arbeitstisch 101 mit gebräuchlichen und grundsätzlich bekannten Einstellmöglichkeiten versehen.

Die Anschlagvorrichtung 10 ist dazu vorgesehen ist, die zu bearbeitenden Werkstücke während des Arbeitsvorgangs an die Anschlagvorrichtung 10 anzudrücken, sodass die Werkstücke sicher und präzise positioniert auf dem Arbeitstisch 101 platziert werden können.

In Fig. 1 ist das Sägeblatt 102 im nicht geneigten Zustand gezeigt, das heißt die Rotationsachse R des Sägeblatts 102 verläuft horizontal und damit parallel zur Oberfläche des Arbeitstischs 101. Allerdings ist es zum Ausführen von geneigten Schnitten möglich, das Sägeblatt 102 zu verstellen, sodass die Rotationsachse R des Sägeblatts 102 geneigt zur Horizontalen verläuft.

Wie Fig. 1 bis 3 zeigen, umfasst die Anschlagvorrichtung 10 zwei untere Anschläge 11, die über einen ringförmigen Verbindungsabschnitt 18 miteinander starr verbunden sind, sowie zwei obere Anschläge 12, die jeweils an einem der unteren Anschläge 11 angebracht sind. Die Bezeichnung als "oberer" und "unterer" Anschlag bezieht sich indes auf die bestimmungsgemäße Verwendung, bei welcher der untere Anschlag 11 unterhalb des oberen Anschlags 12 angeordnet ist.

Die Länge Lₒ der oberen Anschläge 11 ist größer als eine Länge Lᵤ der unteren Anschläge 11, wobei die Längen Lₒ, Lᵤ jeweils die Erstreckung in einer Richtung orthogonal zu der Schwenkachse A bezeichnen.

Während die unteren Anschläge 11 über eine in Fig. 2 und 3 gezeigte Befestigungseinrichtung 17 zwar lösbar, jedoch ortsfest an dem Arbeitstisch 101 befestigt sind, sind die oberen Anschläge 12 zwischen einer eingeklappten Position, die in Fig. 1 und 2 jeweils links sowie in Fig. 3 gezeigt ist, und einer ausgeklappten Position, die in Fig. 1 rechts gezeigt ist, beweglich mit dem jeweiligen unteren Anschlag 11 verbunden. In Fig. 2 rechts ist zudem ein oberer Anschlag 12 zu sehen, der sich in einer Position zwischen der eingeklappten Position und der ausgeklappten Position befindet. Die eingeklappte Position und die ausgeklappte Position sind insbesondere vollständig ein- bzw. ausgeklappte Positionen, in denen die oberen Anschläge 12 jeweils verbleiben, wenn sie losgelassen werden, wobei der jeweilige obere Anschlag 12 in der eingeklappten Position jeweils auf dem unteren Anschlag 11 aufliegt und sich zu dem Arbeitsbereich des Sägeblatts 102 hin erstreckt und sich in der ausgeklappten Position von dem unteren Anschlag 11 und dem Arbeitsbereich des Sägeblatts 102 weg erstreckt. In der eingeklappten Position können die oberen Anschläge 12 durch ein Fixierelement 16, hier eine Flügelschraube, an dem jeweiligen unteren Anschlag 11 fixiert werden.

Wenn sich beide oberen Anschläge 12 in der eingeklappten Position befinden, bleibt dazwischen ein gewisser Spalt oder Abstand vorhanden, sodass das Werkzeug 102 während der Bearbeitung durch diesen Spalt geführt werden kann, sofern dieses, wie in Fig. 1 gezeigt, nicht geneigt ist. Wird das Werkzeug 102 jedoch, wie oben erläutert, geneigt, um einen geneigten Schnitt auszuführen, reicht der Spalt nicht aus, um das Werkzeug 102 hindurch zu bewegen. Das Werkzeug 102 würde dann mit den oberen Anschlägen 12 kollidieren, sodass diese aus dem Arbeitsbereich wegbewegt werden müssen. Aus diesem Grund kann die Bewegung von der eingeklappten Position in die ausgeklappte Position auch als Freigabebewegung bezeichnet werden, durch welche der Arbeitsbereich bei geneigten Schnitten freigegeben wird.

Um die Freigabebewegung ausführen zu können, ist an den oberen Anschlägen 12 ein Führungsstück 13 vorgesehen, welches insbesondere in Fig. 4 und 5 anschaulich gezeigt ist. Im Ausführungsbeispiel ist das Führungsstück 13 einteilig mit dem jeweiligen oberen Anschlag 12 ausgebildet. Denkbar ist aber auch, das Führungsstück 13 als separates Einzelteil oder einteilig mit dem unteren Anschlag 11 auszubilden.

Das Führungsstück 13 weist eine Kulisse 14 auf, die als bogenförmige oder kurvenförmige Öffnung ausgebildet ist, welche den oberen Anschlag 12 vollständig durchdringt. Ein Bolzen 15, der drehbar an dem unteren Anschlag 11 angeordnet und durch einen Sicherungssplint (nicht gezeigt) axial gesichert ist, durchdringt die Kulisse 14 und definiert eine Schwenkachse A. Bei Entfernen des Sicherungssplints ist es möglich, den oberen Anschlag 12 bei Bedarf vollständig von dem unteren Anschlag 11 zu entfernen.

Durch diese Ausgestaltung wird erreicht, dass der obere Anschlag 12 zum einen um die Schwenkachse A relativ zu dem unteren Anschlag 11 verschwenkt werden kann. Zudem kann der obere Anschlag 12 entlang der Kulisse relativ zu dem unteren Anschlag 11 und der Schwenkachse A translatorisch bewegt werden. Somit ist die Freigabebewegung eine Kombination aus einer Schwenkbewegung um die Schwenkachse A und einer translatorischen Bewegung, wodurch der obere Anschlag 12 aus dem Arbeitsbereich herausgeschwenkt und gleichzeitig seitlich an der Maschine 100 positioniert werden kann. Die Freigabebewegung wird insbesondere händisch durch einen Nutzer der Werkzeugmaschine 100 ausgeführt. Zudem ist es möglich, die Freigabebewegung separat, also nur für einen der oberen Anschläge 12 auszuführen.

Der obere Anschlag 12 kann in der ausgeklappten Position nicht verlegt werden, sondern bleibt an dem unteren Anschlag 11 befestigt. Wird der obere Anschlag 12 wieder in die eingeklappte Position gebracht, ist dieser wieder exakt gleich positioniert wie vor dem Schwenken, sodass auch ein austauschbarer Spanreißschutz am Ende des Anschlags verwendet werden kann. Im Vergleich zu einer Schiebeführung der beiden Anschläge 11, 12 zueinander ist die hier beschriebene Ausgestaltung zudem einfacher und kostengünstiger herstellbar.

In Fig. 6 bis 8 ist ein zweites Ausführungsbeispiel einer Anschlagvorrichtung 10 gezeigt. Nachfolgend wird auf die obigen Ausführungen zum ersten Ausführungsbeispiel gemäß Fig. 1 bis 5 Bezug genommen, die für dieses zweite Ausführungsbeispiel entsprechend gelten, soweit nicht etwas anderes explizit ausführt wird.

Bei dem zweiten Ausführungsbeispiel ist erkennbar, dass das Führungsstück 13 des oberen Anschlags 12 keine Kulisse aufweist, sondern eine Bohrung oder Öffnung, durch die sich der Bolzen 15 erstreckt, welcher die Schwenkachse A definiert. Anders als beim ersten Ausführungsbeispiel ist der obere Anschlag 12 daher nicht relativ zu dem unteren Anschlag 11 und der Schwenkachse A translatorisch bewegbar. Gemäß dem zweiten Ausführungsbeispiel stellt die Freigabebewegung folglich eine reine Schwenkbewegung ohne translatorische Anteile dar.

### Bezugszeichenliste

- 10: Anschlagvorrichtung
- 11: unterer Anschlag
- 12: oberer Anschlag
- 13: Führungsstück
- 14: Kulisse
- 15: Bolzen
- 16: Fixierelement
- 17: Befestigungseinrichtung
- 18: Verbindungsabschnitt

- 100: Werkzeugmaschine
- 101: Arbeitstisch
- 102: Werkzeug
- 103: Antrieb

- A: Schwenkachse
- R: Rotationsachse

## Patentansprüche

1. Anschlagvorrichtung (10) für eine Werkzeugmaschine (100), insbesondere für eine Kapp- und Gehrungssäge, umfassend
einen unteren Anschlag (11) und
einen oberen Anschlag (12),
wobei der untere Anschlag (11) und der obere Anschlag (12) zum Ausführen einer Freigabebewegung zwischen einer eingeklappten Position und einer ausgeklappten Position beweglich miteinander verbunden sind, und wobei die Freigabebewegung eine Schwenkbewegung um eine Schwenkachse (A) umfasst.

2. Anschlagvorrichtung (10) nach Anspruch 1,
wobei der untere Anschlag (11) oder der obere Anschlag (12) zu der Schwenkachse (A) translatorisch beweglich angeordnet ist.

3. Anschlagvorrichtung (10) nach Anspruch 1 oder 2,
wobei die Freigabebewegung außerdem eine translatorische Bewegung umfasst.

4. Anschlagvorrichtung (10) nach Anspruch 3,
wobei die translatorische Bewegung entlang einer Kurvenbahn, insbesondere entlang einer Kreisbahn verläuft.

5. Anschlagvorrichtung (10) nach einem der vorstehenden Ansprüche, wobei der obere Anschlag (12) in der eingeklappten Position auf dem unteren Anschlag (11) aufliegt.

6. Anschlagvorrichtung (10) nach einem der vorstehenden Ansprüche, umfassend ein Führungsstück (13), das mit dem unteren Anschlag (11) oder dem oberen Anschlag (12) beweglich verbunden ist.

7. Anschlagvorrichtung (10) nach Anspruch 6,
wobei das Führungsstück (13) eine Kulisse (14) aufweist, in die ein Bolzen (15) eingreift, der entweder an dem unteren Anschlag (11) oder an dem oberen Anschlag (12) ortsfest angeordnet ist.

8. Anschlagvorrichtung (10) nach Anspruch 7,
wobei der Bolzen (15) entfernbar, insbesondere werkzeuglos entfernbar ist, wobei der Bolzen (15) insbesondere ein Sicherungselement, beispielsweise einen Sicherungssplint, aufweist.

9. Anschlagvorrichtung (10) nach einem der Ansprüche 6 bis 8,
wobei das Führungsstück (13) mit entweder dem unteren Anschlag (11) oder dem oberen Anschlag (12) um die Schwenkachse (A) schwenkbar verbunden ist.

10. Anschlagvorrichtung (10) nach einem der vorstehenden Ansprüche, umfassend ein Fixierelement (16) zum Fixieren der Anschläge aneinander.

11. Anschlagvorrichtung (10) nach einem der vorstehenden Ansprüche, wobei der untere Anschlag (11) eine Befestigungseinrichtung (17) zum Fixieren an einem Arbeitstisch (101) der Werkzeugmaschine (100) aufweist.

12. Anschlagvorrichtung (10) nach einem der vorstehenden Ansprüche, wobei eine Länge (Lₒ) des oberen Anschlags (12) in einer Richtung orthogonal zu der Schwenkachse (A) größer ist als eine Länge (Lᵤ) des unteren Anschlags (11) in einer Richtung orthogonal zu der Schwenkachse (A).

13. Werkzeugmaschine (100), insbesondere Kapp- und Gehrungssäge, umfassend
einen Arbeitstisch (101),
ein Werkzeug (102), beispielsweise ein Sägeblatt,
einen Antrieb (103) zum Antreiben des Werkzeugs (102),
und eine Anschlagvorrichtung (10) nach einem der vorstehenden Ansprüche, die ausgebildet ist, lösbar an dem Arbeitstisch (101) befestigt zu werden.
